# EUROPÄISCHE PATENTSCHRIFT

(11) **EP 4 079 594 B1**
(45) Veröffentlichungstag und Bekanntmachung des Hinweises auf die Patenterteilung: **13.08.2025**
(21) Anmeldenummer: 22163022.1
(22) Anmeldetag: 18.03.2022
(51) Int. Cl.: B61L 1/10, B61L 1/16, B61L 3/12, B61L 27/20, B61L 27/57

(54) **ÜBERWACHUNGSVORRICHTUNG FÜR EIN SCHIENENSYSTEM UND VERFAHREN**
MONITORING DEVICE FOR A RAILWAY SYSTEM AND METHOD
DISPOSITIF DE SURVEILLANCE POUR UN SYSTÈME FERROVIAIRE ET PROCÉDÉ

(30) Priorität: 22.04.2021 DE 102021110178
(43) Veröffentlichungstag der Anmeldung: 26.10.2022
(73) Patentinhaber: Scheidt & Bachmann GmbH, 41238 Mönchengladbach (DE)
(72) Erfinder: BUSSE, M. Eng., Matthias, 41065 Mönchengladbach (DE); PRIEBE, Dr. Andreas, 58089 Hagen (DE)
(74) Vertreter: Cohausz & Florack

(56) Entgegenhaltungen:
- DE-A1- 102013 101 927
- LU-B1- 100 845

## Beschreibung

Die Anmeldung betrifft eine Überwachungsvorrichtung für ein Schienensystem, insbesondere für eine nur mit einem balisenbasierten Zugbeeinflussungssystem ausgerüstete Schienenstrecke des Schienensystems. Darüber hinaus betrifft die Anmeldung eine Stellwerksvorrichtung, ein Schienensystem, ein Verfahren und ein Computerprogrammprodukt.

Derzeit werden im Schienenverkehr bzw. in Schienensystemen unterschiedliche Schienenfahrzeugbeeinflussungssysteme (auch Zugbeeinflussungssysteme genannt) eingesetzt. Unter einem Zugbeeinflussungssystem sind technische Anlagen und Systeme zu verstehen, mit denen die Fahrten von Schienenfahrzeugen in einem Schienensystem kontrolliert werden, insbesondere in Abhängigkeit von der Art der Strecke und des Verkehrs und der zulässigen Geschwindigkeit auf einer bestimmten Schienenstrecke bzw. einem bestimmten Gleisabschnitt des Schienensystems.

Beispielsweise kommen in europäischen Schienensystemen, insbesondere in Deutschland, ein balisenbasiertes System, insbesondere das sogenannte European Train Control System (ETCS; Europäisches Zugbeeinflussungssystem), und eine sogenannte punktförmige Zugbeeinflussung (PZB) zum Einsatz.

Ein PZB-System wird in der Regel auf konventionellen Schienenstrecken eingesetzt, insbesondere mit einer vorgegebenen maximalen Geschwindigkeit von zumindest unter 200 km/h (z.B. von maximal 160 km/h). **In** Deutschland kommt beispielsweise das sogenannte Class-B Zugbeeinflussungssystem (auch Class-B System genannt) zum Einsatz.

Bei einem PZB-System kann überwacht werden, ob ein angezeigtes Signal, insbesondere ein Haltesignal, von einem Schienenfahrzeug missachtet wurde. Eine geltende Beschränkung kann an bestimmten Punkten durch Schwingkreise am Gleis (auch Gleismagnete genannt) einer Schienenstrecke an das Schienenfahrzeug übertragen und von einer Fahrzeugeinrichtung des Schienenfahrzeugs ausgewertet werden. Bei einer Missachtung einer Beschränkung kann die Fahrzeugeinrichtung beispielsweise eine Zwangsbremsung des Schienenfahrzeugs auslösen.

Vermehrt wird in Europa aufgrund der vielfältigeren Möglichkeiten der Zugbeeinflussung in den Schienensystemen das ETCS-System eingesetzt. Das ETCS-System ist ein balisenbasiertes System. Bei einem derartigen System sind in einem Gleisbett einer Schienenstrecke Balisen angeordnet, welche von einem an einem Schienenfahrzeug angeordneten Balisenlesegerät kontaktlos auslesbar sind. Insbesondere kann eine Balise ein in oder an einem Gleisbett angeordneter Sender sein, der an darüber hinweg oder vorbei fahrende Schienenfahrzeuge Daten kontaktlos überträgt.

**In** Teilen des Konzepts des ETCS-Systems ist vorgesehen, dass eine Balise zumindest teilweise die Beeinflussung eines Schienenfahrzeugs veranlasst. Die von einer Balise ausgesendeten Daten können beispielsweise durch mindestens eine Anzeigenvorrichtung des Schienenfahrzeugs dem Fahrer angezeigt werden und/oder automatisch von einer Fahrzeugsteuereinrichtung des Schienenfahrzeugs verarbeitet und zur Steuerung des Schienenfahrzeugs (z.B. zum automatischen Bremsen, Beschleunigen etc.) verwendet werden.

Insbesondere erlaubt das ETCS-System ein Übertragen von veränderlichem Dateninhalt an das Schienenfahrzeug. So kann der veränderliche Dateninhalt in Form eines sogenannten Balisentelegramms von einer (schienennahen) Balisensteuervorrichtung (auch Balise Control Unit (BCU) genannt) an eine Balise übertragen werden. Die Balisensteuervorrichtung wiederum kann den Dateninhalt in Form eines Signalbegriffs von einer (entfernt angeordneten) Datenquelle erhalten. Beispielsweise kann der Signalbegriff von einem elektronischen Stellwerk über ein Datennetz (z.B. CAN-Bus-Netzwerk) an die Balisensteuervorrichtung übertragen werden. Hierdurch können der Balise veränderliche und insbesondere stets aktuelle Daten übermittelt werden, um diese an die Schienenfahrzeuge zu übertragen, die die Balise passieren.

Heutzutage können ein punktförmiges System und ein balisenbasiertes System parallel zueinander an einem Gleisabschnitt betrieben werden. Jedoch kann ein Schienensystem auch Schienenstrecken umfassen, an denen nur ein balisenbasiertes System verwendet wird, wie das ETCS-System.

Bei einer solchen nur mit einem balisenbasierten Zugbeeinflussungssystem ausgerüsteten Schienenstrecke ist jedoch nur eine Beeinflussung eines balisenfähigen Schienenfahrzeugs möglich, also eines Schienenfahrzeugs mit einem funktionsfähigen Balisenlesegerät. Bei einem ETCS-System meint dies insbesondere, dass ein Schienenfahrzeug, welches eine derartige Schienenstrecke (in diesem Beispiel auch als ETCS-only-ausgerüstete Schienenstrecke bezeichnet) passiert, über einen funktionsfähigen EVC (European Vital Computer) und über ein funktionsfähiges Balisenlesegerät verfügen muss.

Aus Sicherheitsgründen dürfen jedoch Schienenfahrzeuge, die nicht-balisenfähig sind, also insbesondere über kein bzw. kein funktionsfähiges Balisenlesegerät verfügt, eine solche Schienenstrecke nicht befahren.

Aus dem Dokument DE 10 2013 101 927 A1 ist eine Vorrichtung, aufweisend eine Einrichtung, die zur automatischen Kontrolle der Vollständigkeit eines aus wenigstens zwei zusammengekoppelten Schienenfahrzeugen gebildeten Schienenfahrzeugzugs eingerichtet ist, bekannt. Die Vorrichtung kann eine streckenseitige Gleisfrei-Meldeeinheit und eine streckenseitige Balise umfassen.

Problematisch beim Stand der Technik ist jedoch, dass es bisher keine Überwachungsmöglichkeit gibt, um festzustellen, ob ein nicht balisenfähiges Schienenfahrzeug in eine nur mit einem balisenbasierten Zugbeeinflussungssystem ausgerüstete Schienenstrecke eingefahren ist, wobei das Schienenfahrzeug nicht in der Lage ist, mit einer Balise zu kommunizieren. Ein derartiger Fall stellt jedoch ein hohes Sicherheitsrisiko bei einem Betrieb eines Schienensystems dar.

Daher liegt der Anmeldung die Aufgabe zugrunde, ein Möglichkeit zu schaffen, welche die Sicherheit bei einem Betrieb eines Schienensystems erhöht und insbesondere eine zuverlässige Überwachungsmöglichkeit bereitstellt, mit der ein Feststellen eines Einfahren eines Schienenfahrzeugs, das nicht in der Lage ist, mit einer Balise zu kommunizieren, in eine nur mit einem balisenbasierten Zugbeeinflussungssystem ausgerüstete Schienenstrecke möglich ist.

Die Aufgabe wird erfindungsgemäß gelöst durch eine Überwachungsvorrichtung für ein Schienensystem nach Anspruch 1.

Im Gegensatz zum Stand der Technik wird anmeldungsgemäß eine Möglichkeit geschaffen, welche die Sicherheit bei einem Betrieb eines Schienensystems erhöht. Insbesondere wird anmeldungsgemäß eine zuverlässige Überwachungsmöglichkeit bereitstellt, mit der ein Feststellen eines Einfahrens eines Schienenfahrzeugs, das nicht in der Lage ist, mit einer Balise zu kommunizieren, in eine Schienenstrecke möglich ist, welche nur mit einem balisenbasierten System ausgerüstet ist. Dies wird anmeldungsgemäß dadurch erreicht, dass eine Überwachungsvorrichtung zwei unterschiedliche Detektionssignale von in einem bestimmten Schienenbereich des Schienensystems gemeinsam angeordneten Einrichtungen empfängt. Hierdurch wird eine Möglichkeit zur Auswertung dieser Signale bereitgestellt. Wenn in einer (optionalen) Auswertung festgestellt wird, dass ein balisenbasiertes Detektionssignal nicht vorliegt, sondern nur ein (nicht-balisenbasiertes) Zuganwesenheitssignal, kann anmeldungsgemäß festgestellt werden, dass ein nicht-balisenfähiges Schienenfahrzeug den bestimmten Schienenbereich passiert hat und insbesondere in eine nur mit einem balisenbasierten Zugbeeinflussungssystem ausgerüstete Schienenstrecke des Schienensystems eingefahren ist oder einfahren wird.

Die anmeldungsgemäße Überwachungsvorrichtung ist insbesondere eingerichtet, das Einfahren von Schienenfahrzeugen bzw. Zügen in eine bestimmte Schienenstrecke zu überwachen. Bei der bestimmten Schienenstrecke kann es sich vorzugsweise um eine nur mit einem balisenbasierten Zugbeeinflussungssystem ausgerüstete Schienenstrecke des Schienensystems handeln. Anders ausgedrückt, an der Schienenstrecke, also zwischen einem Start- und einem Endpunkt der Schienenstrecke, ist nur ein balisenbasiertes Zugbeeinflussungssystem und kein anderes Zugbeeinflussungssystem installiert, wie beispielsweise ein PZB-System.

Ein balisenbasiertes Zugbeeinflussungssystem, vorzugsweise ein ETCS-System, umfasst insbesondere eine Mehrzahl von Balisen. Eine Balise kann insbesondere in dem Gleisbett einer Schienenstrecke angeordnet sein. Wie bereits beschrieben wurde, kann eine Balise Daten an ein Balisenlesegerät eines Schienenfahrzeugs übertragen, insbesondere mit dem Ziel, das Schienenfahrzeug entsprechend dem Dateninhalt zu beeinflussen.

Bei einem balisenbasierten Zugbeeinflussungssystem kann zwischen zumindest zwei unterschiedlichen Arten von Balisen unterschieden werden: Festdaten-Balisen und Transparentdaten-Balisen.

Unter einer Festdaten-Balise (auch statische Balise genannt) ist eine Balise mit unverändertem Dateninhalt zu verstehen. Der unveränderliche Dateninhalt ist in der Festdaten-Balise gespeichert. Zum Auslesen der Daten kann die Festdaten-Balise insbesondere durch das Schienenfahrzeug bzw. durch das an dem Schienenfahrzeug angeordnete Balisenlesegerät induktiv, also berührungslos über eine Luftschnittstelle, mit Energie versorgt werden. Die Funktionsweise einer Festdaten-Balise ähnelt insbesondere der Funktionsweise einer kontaktlosen Transponderkarte. Eine derartige Balise weist standardmäßig keine Verbindung zu einem Datennetz auf. Die Festdaten-Balise besitzt standardmäßig auch keine eigene Stromversorgung. Bei Varianten der Anmeldung ist jedoch denkbar, dass eine Anbindung einer derartigen Balise an ein Datennetz erfolgen kann, insbesondere mit dem Zweck, den Zustand der Balise zu überwachen.

Als Dateninhalt einer derartigen Balise kann insbesondere der Abstand zur nächsten Balise gespeichert sein. Ein Schienenfahrzeug, das diese Informationen von der Balise erhält, wird einen Nothalt einleiten, wenn es nicht innerhalb des erhaltenen Abstands (ggf. mit einer bestimmten Toleranz) die nächste Balise detektiert. Beispielhafte und nicht abschließende weitere Daten einer Festdaten-Balise können Ortsangaben, Angaben zur Streckenbeschaffenheit/-ausrüstung des nachfolgenden Streckenabschnitts und Geschwindigkeitssollwerte und/oder -grenzwerte sein.

Unter einer Transparentdaten-Balise ist insbesondere eine Balise mit einem veränderlichen Dateninhalt zu verstehen. Mit anderen Worten ist eine derartige Balise eingerichtet, variable Daten, beispielsweise veränderliche Betriebssituationen (z.B. Angaben zur aktuellen Streckenbeschaffenheit des nachfolgenden Streckenabschnitts bzw. Schienenstrecke und/oder aktuelle Geschwindigkeitssollwerte und/oder -grenzwerte), an das schienengebundene Fahrzeug auszusenden. Um variable Daten zu erhalten, ist eine Transparentdaten-Balise standardmäßig mit einem Datennetz verbunden.

Der veränderliche Dateninhalt kann in Form eines Balisentelegramms von einer (schienennahen) Balisensteuervorrichtung an die Balise übertragen werden. Die Balisensteuervorrichtung wiederum erhält den Dateninhalt in Form eines Signalbegriffs von einer (entfernt angeordneten) Datenquelle. Beispielsweise kann der Signalbegriff von einem (elektronischen) Stellwerk über ein Datennetz (z.B. CAN-Bus-Netzwerk) an die Balisensteuervorrichtung übertragen werden. Hierdurch können der Balise veränderliche und insbesondere stets aktuelle Daten übermittelt werden, um diese an die Schienenfahrzeuge zu übertragen, die die Balise passieren.

Die Energieversorgung der Transparentdaten-Balise kann in der Regel kabelgebunden erfolgen. Insbesondere kann über ein Kabel eine Sinusspannung (z.B. 22V, 8,82 kHz) von der Balisensteuervorrichtung übertragen werden. Diese Sinusspannung wird vorzugsweise gleichzeitig als Trägersignal für die Daten verwendet, die an die Balise übertragen werden sollen. Insbesondere kann auf die Sinusspannung ein manchestercodiertes Datensignal (z.B. 16 V mit 564,48 kbit/s) aufaddiert bzw. aufmoduliert sein. Mit anderen Worten versorgt die Balisensteuervorrichtung die Balise mit Energie (Sinussignal) und Daten (Manchester-Signal) in Form eines Balisentelegramms.

Auf einer nur mit einem balisenbasierten Zugbeeinflussungssystem ausgerüsteten Schienenstrecke des Schienensystems dürfen in der Regel nur Schienenfahrzeuge fahren, die dazu eingerichtet sind, von dem balisenbasierten Zugbeeinflussungssystem beeinflusst zu werden. Wenn das balisenbasierte Zugbeeinflussungssystem beispielsweise ein ETCS-System ist, ist es erforderlich, dass das Schienenfahrzeug über einen funktionsfähigen EVC und über ein funktionsfähiges Balisenlesegerät verfügt.

Das Balisenlesegerät kann insbesondere zum kontaktlosen Auslesen einer Balise eingerichtet sein, vorzugsweise zum induktiven Auslesen. Das Balisenlesegerät kann insbesondere an einem Triebfahrzeug eines Schienenfahrzeugs befestigt sein, insbesondere an einer Unterseite des Triebfahrzeugs, welche dem Gleisbett zugewandt ist.

Die anmeldungsgemäße Überwachungsvorrichtung umfasst zum Überwachen mindestens ein Zugdetektionsempfangsmodul und mindestens ein Balisenempfangsmodul. Es versteht sich, dass die beiden Empfangsmodule in einer gemeinsamen Kommunikationseinrichtung oder in getrennten Kommunikationseinrichtungen implementiert sein können.

Insbesondere kann das Zugdetektionsempfangsmodul über ein (drahtloses und/oder drahtgebundenes) Datennetz mit einem Zuganwesenheitssensor kommunikativ verbindbar sein. Dies ermöglicht einen Empfang eines Zuganwesenheitssignals und damit die Überwachung des Zustands des Zuganwesenheitssensors.

Ein anmeldungsgemäßes Zuganwesenheitssignal kann insbesondere durch den Zuganwesenheitssensor (nur) bei Detektion eines Schienenfahrzeugs durch den Zuganwesenheitssensor ausgesendet werden (und damit insbesondere auch nur dann empfangen werden). Es versteht sich, dass bei Varianten der Anmeldung auch vorgesehen sein kann, dass der Zuganwesenheitssensor kontinuierlich ein Signal aussendet. In diesem Fall ist unter einem Zuganwesenheitssignal ein Signal mit einem Dateninhalt zu verstehen, der angibt, dass (augenblicklich) ein Schienenfahrzeug durch den Zuganwesenheitssensor detektiert wird. Schließlich ist es denkbar, dass der Zuganwesenheitssensor nur dann ein Signal aussendet, wenn kein Schienenfahrzeug detektiert wird. In diesem ist unter einem Empfang eines Zuganwesenheitssignals die Detektion eines Ausbleibens eines Signals zu verstehen.

Anders ausgedrückt, kann ein anmeldungsgemäßes Zuganwesenheitssignal bei Detektion einer Anwesenheit eines Schienenfahrzeugs an dem Zuganwesenheitssensor durch den Zuganwesenheitssensor ausgesendet werden, also insbesondere so lange, wie der Zuganwesenheitssensor in seinem Erfassungsbereich ein Schienenfahrzeug detektiert.

Das Balisenempfangsmodul kann über ein weiteres (drahtloses und/oder drahtgebundenes) Datennetz mit einer ersten Balise zumindest mittelbar kommunikativ verbindbar sein. Mittelbar meint insbesondere, dass zumindest eine weitere Vorrichtung zwischengeschaltet sein kann, vorzugsweise eine Balisensteuervorrichtung. Die genannten Datennetze können sich voneinander unterscheiden.

Dies ermöglicht einen Empfang eines Balisenanregungssignals und damit die Überwachung des Zustands der ersten Balise. Das anmeldungsgemäße Balisenanregungssignal kann (nur) bei einer detektierten Anregung der ersten Balise ausgesendet werden (und damit insbesondere auch nur dann empfangen werden). Es versteht sich, dass bei Varianten der Anmeldung auch vorgesehen sein kann, dass stets ein Signal ausgesendet wird. In diesem Fall ist unter einem Balisenanregungssignal ein Signal mit einem Dateninhalt zu verstehen, der angibt, dass (augenblicklich) die erste Balise angeregt wird.

Anders ausgedrückt kann das Balisenanregungssignal zumindest bei einer Anregung der ersten Balise ausgesendet und damit insbesondere empfangen werden.

Anmeldungsgemäß sind der Zuganwesenheitssensor und die erste Balise in einem bestimmten Schienenbereich des Schienensystems angeordnet. Dies meint insbesondere, dass die erste Balise und der Zuganwesenheitssensor benachbart zueinander angeordnet sind. Vorzugsweise kann der maximale Abstand zwischen erster Balise und Zuganwesenheitssensor kleiner als 100 m, vorzugsweise zumindest kleiner als 50 m sein. Der bestimmte Schienenbereich kann insbesondere in einem Übergangsbereich liegen, auch Level-Wechsel-Bereich genannt. Ein derartiger Bereich ist insbesondere ein Schienenbereich, in dem ein Wechsel von einem oder mehreren Zugbeeinflussungssystem(en) auf mindestens ein anderes Zugbeeinflussungssystem stattfindet. Also beispielsweise von einem PZB-System (und ggf. zusätzlich einem balisenbasierten System, wie ein ETCS-System) auf ein (rein) balisenbasiertes System, wie ein ETCS-System.

Wie bereits beschrieben wurde, ist die Überwachungsvorrichtung insbesondere eingerichtet zum Überwachen des jeweiligen Zustands des Zuganwesenheitssensors und der ersten Balise, insbesondere durch die genannten Empfangsmodule. Die Überwachung dieser Zustände ermöglicht insbesondere eine Feststellung, ob ein nicht-balisenfähiges Fahrzeug (also beispielsweise ein Fahrzeug, das nur mit Class-B (nationalen) Zugbeeinflussungselementen ausgerüstet ist oder mit einem nicht funktionsfähigen Balisenlesegerät) in die bestimmte Schienenstrecke eingefahren ist. Anmeldungsgemäß wird durch ein Bestimmungsmodul insbesondere bestimmt, ob das Balisenanregungssignal der überwachten ersten Balise und/oder das Zuganwesenheitssignal des überwachten Zuganwesenheitssensors empfangen werden.

Wenn bestimmt wird, dass nur das Zuganwesenheitssignal empfangen wird, also insbesondere kein Balisenanregungssignal der ersten Balise, dann kann durch das Feststellungsmodul festgestellt werden, dass ein nicht-balisenfähiges Schienenfahrzeug den bestimmten Schienenbereich passiert hat. Denn wenn dieses Schienenfahrzeug balisenfähig wäre, dann hätte das Balisenlesegerät des Schienenfahrzeugs die erste Balise angeregt, so dass zusätzlich auch ein Balisenanregungssignal empfangen worden wäre. Aus dem Nicht-Empfangen des Balisenanregungssignals bei gleichzeitigem Empfang des Zuganwesenheitssignals kann daher geschlossen werden, dass das detektierte Schienenfahrzeug ein nicht-balisenfähiges Schienenfahrzeug ist.

Die anmeldungsgemäße Überwachungsvorrichtung kann somit in zuverlässiger Weise ein Erkennen einer Befahrung einer ETCS-only-Schienenstrecke durch ein nicht-ETCS-fähiges Schienenfahrzeug ermöglichen.

Es versteht sich, dass Bestimmungsmodul und Feststellungsmodul in einer gemeinsamen Auswerteeinrichtung implementiert sein können.

Das Feststellungsmodul der erfindungsgemäßen Überwachungsvorrichtung ist ferner eingerichtet zumindest zum Feststellen, dass ein balisenfähiges Schienenfahrzeug den bestimmten Schienenbereich passiert hat, wenn, durch das Feststellungsmodul, bestimmt wird, dass das Zuganwesenheitssignal und das Balisenanregungssignal empfangen werden. In diesem Fall ist das Schienenfahrzeug, welches durch die Überwachung des Zuganwesenheitssensors detektiert wird, balisenfähig, da die erste Balise angeregt wurde und dies durch das Balisenempfangsmodul detektiert wurde. In einfacher Weise kann erkannt werden, dass eine Befahrung einer ETCS-only-Schienenstrecke durch ein zumindest balisenfähiges Schienenfahrzeug erfolgt. Dies kann beispielsweise angezeigt werden und/oder zur weiteren Verarbeitung ausgegeben werden.

Darüber hinaus ist der Fall denkbar, dass zwar das Zuganwesenheitssignal und das Balisenanregungssignal empfangen werden, jedoch das Schienenfahrzeug über kein funktionsfähiges EVC verfügt. In diesem Fall ist insbesondere die Fahrzeugsteuereinrichtung des Schienenfahrzeugs eingerichtet, den Fehlerfall zu erkennen und ggf. Maßnahmen einzuleiten, wie einen Nothalt, ein Informieren des Fahrzeugführers etc.

Das Bestimmungsmodul der erfindungsgemäßen Überwachungsvorrichtung ist eingerichtet zum Bestimmen, ob das Balisenanregungssignal und das Zuganwesenheitssignal empfangen werden basierend auf einem Synchronizitätskriterium (auch Gleichzeitigkeitskriterium genannt). Um insbesondere sicherzustellen, dass ein empfangenes Balisenanregungssignal und ein empfangenes Zuganwesenheitssignal durch das selbe den bestimmten Schienenbereich passierende Schienenfahrzeug ausgelöst wird, ist ein Synchronizitätskriterium vorgegeben sein. Das Synchronizitätskriterium definiert insbesondere, wann ein empfangenes Balisenanregungssignal und ein empfangenes Zuganwesenheitssignal als von demselben Schienenfahrzeug ausgelöste Signale bestimmt werden (und wann nicht). Insbesondere kann durch das Bestimmungsmodul nur dann bestimmt werden, dass ein Balisenanregungssignal und ein Zuganwesenheitssignal (gleichzeitig) empfangen werden, wenn das Balisenanregungssignal und das Zuganwesenheitssignal entsprechend dem Synchronizitätskriterium empfangen werden, also beispielsweise gleichzeitig (oder in einem bestimmten vorgegebenen Zeitintervall).

Das Synchronizitätskriterium legt erfindungsgemäß fest, dass das Balisenanregungssignal und das Zuganwesenheitssignal innerhalb eines bestimmten Zeitfensters empfangen werden müssen, wobei vorgesehen ist, dass das Balisenanregungssignal zumindest dann empfangen werden muss, wenn auch das Zuganwesenheitssignal empfangen wird, und wobei nur wenn beide Signale zur gleichen Zeit empfangen werden, bestimmt wird, dass ein Balisenanregungssignal und ein Zuganwesenheitssignal empfangen werden, und wenn das nicht der Fall ist, bestimmt wird, dass nur das Zuganwesenheitssignal empfangen wird. Im zuletzt genannten Fall stellt das Feststellungsmodul fest, dass ein nicht-balisenfähiges Schienenfahrzeug den bestimmten Schienenbereich passiert hat, wie bereits beschrieben wurde.

Darüber hinaus kann gemäß einer weiteren Ausführungsform der anmeldungsgemäßen Überwachungsvorrichtung die Überwachungsvorrichtung mindestens ein Steuermodul umfassen, eingerichtet zum Ansteuern mindestens einer Notfalleinrichtung des Schienensystems bei einer Feststellung, dass ein nicht-balisenfähiges Schienenfahrzeug den bestimmten Schienenbereich passiert hat. Vorzugsweise kann eine automatische Ansteuerung der mindestens einen Notfalleinrichtung erfolgen. Beispielsweise kann durch die Ansteuerung eine Zwangsbremsung des Fahrzeugs (z.B. durch eine Induktive Zugsicherung "Indusi"), eine Weichenstellungsänderung oder eine Signalstellungsänderung etc. bewirkt werden.

Die Notfalleinrichtung kann insbesondere eine Weichensteuereinrichtung des Schienensystems sein. Die Weichensteuereinrichtung kann Teil einer Weiche des Schienensystems sein. Die Weiche kann in Fahrtrichtung des detektierten Schienenfahrzeugs hinter dem bestimmten Schienenbereich liegen. Insbesondere kann die Weichensteuereinrichtung derart angesteuert werden, dass das Schienenfahrzeug auf eine andere Schienenstrecke bzw. anderes Gleis geleitet wird, wie ein Abstellgleis.

Alternativ oder zusätzlich kann mindestens eine weitere Notfalleinrichtung angesteuert werden, wie ein optisches und/oder akustisches Alarmgerät, mindestens ein Fahrwegelement (z.B. Gleissperren) oder dergleichen.

Die Erfindung betrifft weiterhin eine Stellwerksvorrichtung mit den Merkmalen des Anspruchs 3.

Eine Stellwerksvorrichtung ist insbesondere eine (ohnehin vorgesehene) Steueranlage zum Steuern des Betriebs des Schienensystems. Vorzugsweise kann die Stellwerksvorrichtung ein elektronisches Stellwerk in Form mindestens einer Recheneinrichtung sein. Die Stellwerksvorrichtung kann über mindestens ein Datennetz zumindest mit dem Zuganwesenheitssensor und der ersten Balise (zumindest mittelbar) kommunikativ verbindbar sein.

Die Erfindung betrifft zudem ein Schienensystem mit den Merkmalen des Anspruchs 4. Vorzugsweise kann das Schienensystem eine zuvor beschriebene Stellwerksvorrichtung mit einer integrierten anmeldungsgemäßen Überwachungsvorrichtung umfassen.

Gemäß einer bevorzugten Ausführungsform des anmeldungsgemäßen Schienensystems kann das Schienensystem mindestens eine Balisensteuervorrichtung umfassen. Die Balisensteuervorrichtung kann mit der ersten Balise kommunikativ verbindbar sein. Anders ausgedrückt, kann die Balisensteuervorrichtung der ersten Balise zugeordnet sein. Die Balisensteuervorrichtung kann eingerichtet sein zum Detektieren einer Anregung der ersten Balise durch ein Balisenlesegerät eines Schienenfahrzeugs. Die Balisensteuervorrichtung kann eingerichtet sein zum Aussenden des Balisenanregungssignals (unmittelbar) bei einer Detektion einer Anregung der ersten Balise.

Die Balisensteuervorrichtung kann über ein (drahtloses und/oder drahtgebundenes) Datennetz mit der Überwachungsvorrichtung verbunden sein. Anders ausgedrückt, kann in dieser Ausführungsform die Überwachungsvorrichtung mit der ersten Balise mittels der Balisensteuervorrichtung kommunikativ verbindbar sein. Wie bereits beschrieben wurde, kann die Balisensteuervorrichtung eingerichtet sein, der ersten Balise Telegramme vorzugeben.

Vorzugsweise kann die Balisensteuervorrichtung eingerichtet sein zum Detektieren einer Anregung der ersten Balise. Besonders bevorzugt kann die Balisensteuervorrichtung eingerichtet sein zum Detektieren einer Anregung der ersten Balise durch ein Balisenlesegerät durch Detektieren einer Änderung der Impedanz des Balisenanschlusses der ersten Balise. Insbesondere kann die Balisensteuervorrichtung die Impedanz am Balisenanschluss, also dem Anschluss, an dem das Datennetz zwischen Balisensteuervorrichtung und ersten Balise angeschlossen ist, (kontinuierlich) überwachen. Wird eine Änderung der Impedanz erfasst, kann eine Anregung detektiert werden. Insbesondere kann eine induktive Anregung der ersten Balise die Impedanz des Balisenanschlusses hin zur Balisensteuervorrichtung senken bzw. reduzieren.

Ein Erfassen einer Änderung (insbesondere die genannte Senkung) der Impedanz kann ein Vergleichen mit einem (vorgegebenen) Impedanzkriterium (z.B. ein Grenzwert) umfassen. In einfacher Weise kann eine Anregung der ersten Balise detektiert und an die Überwachungsvorrichtung gemeldet werden.

Grundsätzlich kann als Zuganwesenheitssensor jeder Sensor eingesetzt werden, der ein Vorhandensein eines Schienenfahrzeugs in einem Erfassungsbereich des jeweiligen Sensors erfassen kann. Beispielsweise kann der Zuganwesenheitssensor ein Lichtschrankensensor, ein Gleichstromkreissensor, ein faseroptischer Sensor, ein Radsensor (z.B.: Wheel Sensor Relay) oder dergleichen sein.

Gemäß einer besonders bevorzugten Ausführungsform des anmeldungsgemäßen Schienensystems kann der mindestens eine Zuganwesenheitssensor mindestens ein Achszählerkreis sein. Ein Achszählerkreis kann besonders zuverlässig das Vorhandensein eines Schienenfahrzeugs im Erfassungsbereich des Achszählers ermöglichen.

Vorzugsweise kann der Achszählerkreis einen ersten Achszähler und einen von dem ersten Achszähler beabstandeten zweiten Achszähler umfassen. Beispielsweise kann ein Achszähler mindestens einen berührungsfrei arbeitenden elektromagnetischen Impulsgeber umfassen. Ein Achszähler kann an der Außen- und Innenseite oder nur an der Innenseite einer Schiene angeordnet sein. Ein den Impulsgeber passierendes Rad eines Schienenfahrzeugs erzeugt insbesondere einen elektrischen Impuls, der von einem (elektronisch arbeitenden) Zählwerk erfasst werden kann. Wie beschrieben, können zwei Achszähler in dem bestimmten Schienenbereich vorgesehen sein. Ein Zuganwesenheitssignal kann insbesondere zumindest so lange ausgesendet werden, solange für den ersten Achszähler (wenn nur ein Impulszähler vorhanden ist) zumindest ein Impuls mehr erfasst wird, als für den zweiten Achszähler (wenn nur ein Impulszähler vorhanden ist). Anders ausgedrückt, kann ein Zuganwesenheitssignal insbesondere zumindest so lange ausgesendet werden, wie in einen Achszählerkreis mehr Achsen eingefahren sind als hinausgefahren sind.

Um insbesondere in einfacher Weise das Synchronizitätskriterium (Empfangen des Balisenanregungssignals während eines Empfangens eines Zuganwesenheitssignals) anwenden zu können, kann die erste Balise besonders bevorzugt zwischen dem ersten Achszähler und dem zweiten Achszähler angeordnet sein. Dies kann in einfacher Weise sicherstellen, dass, wenn das Balisenanregungssignal während eines Empfangens eines Zuganwesenheitssignals empfangen wird, also die Detektionssignale gleichzeitig empfangen werden, dies durch ein einzelnes Schienenfahrzeug ausgelöst wird. Durch Vorgabe eines entsprechenden Synchronisationskriteriums kann in sicherer Weise bestimmt werden, ob nur ein Detektionssignal oder beide Detektionssignale empfangen werden. Die Anordnung kann also sicherstellen, dass das Zuganwesenheitssignal und das Balisenanregungssignal "technisch gleichzeitig" empfangen werden und somit als demselben Schienenfahrzeug zugehörig bestimmt werden können.

Gemäß einer bevorzugten Ausführungsform des anmeldungsgemäßen Schienensystems kann der Achszählerabstand zwischen dem ersten Achszähler und dem zweiten Achszähler zumindest größer als 26 m (und kleiner als 50 m) sein, bevorzugt zwischen 28 m und 40 m liegen. Alternativ oder zusätzlich kann der Abstand zwischen dem ersten Achszähler und der ersten Balise zumindest größer als 1 m sein, vorzugsweise größer als 2 m. Alternativ oder zusätzlich kann der Abstand zwischen dem zweiten Achszähler und der ersten Balise zumindest größer als 13 m sein, vorzugsweise größer als 15 m.

Insbesondere ist erkannt worden, dass ein Schienenfahrzeug (insbesondere ein Triebfahrzeug), das mit einem Balisenlesegerät ausgestattet ist, vorzugsweise mit der ersten Achse in den Achszählerkreis eingefahren sein sollte, wenn das Balisenlesegerät die erste Balise anregt (und insbesondere Daten durch die erste Balise empfängt). Wenn das Balisenlesegerät im vorderen Fahrzeugüberhang des Schienenfahrzeugs angeordnet ist, sollte der Abstand zwischen dem ersten Achszähler und der ersten Balise (in Fahrtrichtung gesehen) zumindest größer als 1 m sein, vorzugsweise größer als 2 m.

Ferner ist insbesondere erkannt worden, dass ein Schienenfahrzeug (insbesondere ein Triebfahrzeug), das mit einem Balisenlesegerät ausgestattet ist, noch im Achszählerkreis sein sollte (also vor dem zweiten Achszähler). Wenn das Balisenlesegerät nicht im vorderen Fahrzeugüberhang des Schienenfahrzeugs angeordnet ist, sondern zwischen den Fahrzeugachsen, sollte der Abstand zwischen dem zweiten Achszähler und der ersten Balise zumindest größer als 13 m sein, vorzugsweise größer als 15 m. Dies gilt insbesondere, wenn angenommen wird, dass die Fahrzeuglänge eines Schienenfahrzeugs höchstens 30 m beträgt.

Darüber hinaus ist insbesondere erkannt worden, dass ein Schienenfahrzeug mit der ersten Achse noch im Achszählerkreis sein sollte, wenn die zweite Achse in den Achszählerkreis einfährt. Daher sollte der Achszählerabstand zwischen dem ersten Achszähler und dem zweiten Achszähler zumindest größer als 26 m (und kleiner als 50 m) sein, bevorzugt zwischen 28 m und 40 m liegen.

Hierbei sei angemerkt, dass der Ort der Anordnung des Balisenlesegeräts, insbesondere der Antenne des Balisenlesegeräts, an dem Schienenfahrzeug durch eine technische Richtlinie (TSI Technische Spezifikationen für die Interoperabilität) festgelegt sein kann. Wie beschrieben wurde, kann das Balisenlesegerät im vorderen Fahrzeugüberhang oder zwischen den Fahrzeugachsen angeordnet sein.

Gemäß einer besonders bevorzugten Ausführungsform des Schienensystems können der Achszählerabstand zwischen dem ersten Achszähler und dem zweiten Achszähler zumindest größer als 26 m sein, bevorzugt zwischen 28 m und 40 m liegen und der Abstand zwischen dem ersten Achszähler und der ersten Balise zumindest größer als 1 m sein, vorzugsweise größer als 2 m und der Abstand zwischen dem zweiten Achszähler und der ersten Balise zumindest größer als 13 m sein, vorzugsweise größer als 15 m. Durch diese geometrische Dimensionierung kann in besonders zuverlässiger Weise sichergestellt werden, dass ein gleichzeitiges Empfangen des Balisenanregungssignals während eines Empfangens eines Zuganwesenheitssignals gemäß einem entsprechenden Synchronizitätskriterium auf ein einzelnes Schienenfahrzeug zurückzuführen ist. Dies wiederum stellt in besonders zuverlässiger Weise sicher, dass bei einem Empfangen eines Zuganwesenheitssignals ohne ein gleichzeitiges Empfangen eines Balisenanregungssignals festgestellt werden kann, dass das passierende Schienenfahrzeug ein nicht-balisenfähiges Schienenfahrzeug ist.

Gemäß einer weiteren Ausführungsform des Schienensystems kann das Schienensystem mindestens eine zweite in Fahrtrichtung eines Schienenfahrzeugs vor der ersten Balise angeordnete Balise umfassen. Vorzugsweise kann die zweite Balise eine Festdaten-Balise sein, welche als Dateninhalt zumindest den Abstand zur ersten Balise gespeichert hat und übertragen kann. Die erste Balise kann eine zuvor beschriebene Transparentdaten-Balise sein. Anders ausgedrückt, kann die erste Balise vorzugsweise eine ohnehin vorgesehene Balise sein, die insbesondere ohnehin über ein Datennetz und eine Balisensteuervorrichtung mit einer Stellwerksvorrichtung verbunden ist.

Vorzugsweise kann die erste Balise über eine sogenannte C4-Schnittstelle verfügen.

Die Erfindung betrifft auch ein Verfahren zum Überwachen eines Schienensystems mit den Merkmalen des Anspruchs 11.

Das Verfahren dient insbesondere zum Überwachen des Zustands eines Zuganwesenheitssensors (z.B. Schienenfahrzeug vorhanden oder nicht vorhanden) und des Zustands einer ersten Balise (z.B. angeregt oder nicht angeregt).

Das Zuganwesenheitssignal kann bei (insbesondere während der) Detektion einer Anwesenheit eines Schienenfahrzeugs durch den Zuganwesenheitssensor ausgesendet werden und/oder das Balisenanregungssignal kann bei einer Anregung der ersten Balise durch ein Balisenlesegerät eines Schienenfahrzeugs ausgesendet werden.

Das (insbesondere computer-implementierte) Verfahren kann insbesondere durch die zuvor beschriebene Überwachungsvorrichtung ausgeführt werden.

Die Erfindung betrifft ebenso ein Computerprogrammprodukt mit den Merkmalen des Anspruchs 12.

Ein noch weiterer Aspekt der Anmeldung ist ein computerlesbarer Datenträger, auf dem das zuvor beschriebene Computerprogrammprodukt gespeichert ist.

Das Computerprogramm umfasst insbesondere Softwarecode, der so angepasst ist, dass, wenn der Softwarecode durch einen Prozessor eines Computers insbesondere einer Stellwerksvorrichtung ausgeführt wird, das zuvor beschriebene Verfahren durchgeführt wird.

Das Computerprogrammprodukt, insbesondere die Instruktionen bzw. Programmanweisungen, können auf bzw. in einem Datenträger einer Recheneinrichtung gespeichert sein, insbesondere einem Programmspeicher. Zum Beispiel ist ein Programmspeicher ein nicht-flüchtiger Speicher wie ein Flash-Speicher, ein Magnetspeicher, ein EEPROM-Speicher (elektrisch löschbarer programmierbarer Nur-Lese-Speicher) und/oder ein optischer Speicher.

Zusätzlich kann eine Recheneinrichtung, wie eine Überwachungsvorrichtung, einen Hauptspeicher aufweisen, zum Beispiel einen flüchtigen oder nicht-flüchtigen Speicher, insbesondere einen Speicher mit wahlfreiem-Zugriff (RAM), wie ein statischer RAM-Speicher (SRAM), ein dynamischer RAM-Speicher (DRAM), ein ferroelektrischer RAM-Speicher (FeRAM) und/oder ein magnetischer RAM-Speicher (MRAM). Der Prozessor der Recheneinrichtung kann beispielsweise Zwischenergebnisse oder Ähnliches in dem Hauptspeicher speichern.

Ein zuvor beschriebenes Modul, Element etc. kann zumindest teilweise Hardwareelemente (z.B. Prozessor, Speichermittel etc.) und/oder zumindest teilweise Softwareelemente (z.B. ausführbaren Code) umfassen. Zudem sei angemerkt, dass Begriffe, wie "erste" "zweite" keine Reihenfolge angeben, sondern lediglich die Unterscheidung von unterschiedlichen Elementen (z.B. Balisen) angeben, sofern nicht ausdrücklich etwas anderes beschrieben wird.

Die Merkmale der Überwachungsvorrichtungen, Stellwerksvorrichtungen, Schienensysteme, Verfahren und Computerprogrammprodukte sowie Datenträger sind frei miteinander kombinierbar. Insbesondere können Merkmale der Beschreibung und/oder der abhängigen Ansprüche, auch unter vollständiger oder teilweiser Umgehung von Merkmalen der unabhängigen Ansprüche, in Alleinstellung oder frei miteinander kombiniert eigenständig erfinderisch sein.

Es gibt nun eine Vielzahl von Möglichkeiten, die anmeldungsgemäße Überwachungsvorrichtung, die anmeldungsgemäße Stellwerksvorrichtung, das anmeldungsgemäße Schienensystem, das anmeldungsgemäße Verfahren, das anmeldungsgemäße Computerprogrammprodukt und den anmeldungsgemäßen Datenträger auszugestalten und weiterzuentwickeln. Hierzu sei einerseits verwiesen auf die den unabhängigen Patentansprüchen nachgeordneten Patentansprüche, andererseits auf die Beschreibung von Ausführungsbeispielen in Verbindung mit der Zeichnung. In der Zeichnung zeigt:
- Fig. 1: eine schematische Ansicht eines Ausführungsbeispiels einer Stellwerksvorrichtung gemäß der vorliegenden Anmeldung mit einem Ausführungsbeispiel einer Überwachungsvorrichtung gemäß der vorliegenden Anmeldung,
- Fig. 2: eine schematische Ansicht eines Ausführungsbeispiels eines Schienensystems gemäß der vorliegenden Anmeldung,
- Fig. 3: eine schematische Ansicht eines Ausführungsbeispiels eines Schienensystems gemäß der vorliegenden Anmeldung,
- Fig. 4: eine schematische Ansicht eines Ausführungsbeispiels eines Schienensystems gemäß der vorliegenden Anmeldung,
- Fig. 5: eine schematische Ansicht eines Ausführungsbeispiels eines Schienensystems gemäß der vorliegenden Anmeldung,
- Fig. 6: ein Diagramm eines Ausführungsbeispiels eines Verfahrens gemäß der vorliegenden Anmeldung, und
- Fig. 7: ein beispielhaftes Zeitdiagramm.

Vorliegend werden gleiche Bezugszeichen für gleiche Elemente verwendet.

Die Figur 1 zeigt eine schematische Ansicht eines Ausführungsbeispiels einer Stellwerksvorrichtung 110 gemäß der vorliegenden Anmeldung mit einem Ausführungsbeispiel einer Überwachungsvorrichtung 100 gemäß der vorliegenden Anmeldung.

Die Stellwerksvorrichtung 110, vorzugsweise ein durch mindestens eine Recheneinrichtung gebildetes elektronisches Stellwerk, dient insbesondere zum Steuern des Betriebs des Schienensystems. Insbesondere kann die Stellwerksvorrichtung 110 über mindestens ein Datennetz mit Sensoren und/oder Aktoren des Schienensystems verbindbar sein, um insbesondere die Aktoren zu steuern.

Im vorliegenden Ausführungsbeispiel ist eine Überwachungsvorrichtung 100 in der Stellwerksvorrichtung 110 implementiert. Dies hat den Vorteil, dass die Überwachungsvorrichtung 100 durch die ohnehin vorgesehene mindestens eine Recheneinrichtung der Stellwerksvorrichtung 110 realisiert werden kann. Es versteht sich, dass bei anderen Varianten der Anmeldung die Überwachungsvorrichtung auch durch eine separate Recheneinrichtung gebildet sein kann.

Die Überwachungsvorrichtung 100 dient insbesondere zum Überwachen des Zustands eines Zuganwesenheitssensors und zum Überwachen einer ersten Balise. Das Überwachen des jeweiligen Zustands dieser Elemente dient zum Feststellen, ob eine bestimmten Schienenstrecke nur durch für diese Schienenstrecke zulässige Schienenfahrzeuge befahren wird oder nicht. Es kann also durch die Überwachungsvorrichtung 100 erkannt werden, ob ein nicht zulässiges Schienenfahrzeug eine bestimmte Schienenstrecke bzw. einen bestimmten Gleisabschnitt befährt.

Zum Überwachen der genannten Zustände umfasst die Überwachungsvorrichtung 100 zumindest ein Zugdetektionsempfangsmodul 102 und ein Balisenempfangsmodul 104 auf. Das Zugdetektionsempfangsmodul 102 kann über ein (drahtloses und/oder drahtgebundenes) Datennetz 116 mit mindestens einem Zuganwesenheitssensor kommunikativ verbindbar sein.

Der Zuganwesenheitssensor ist in einem bestimmten Schienenbereich angeordnet und kann insbesondere zur Detektion eines Schienenfahrzeugs in seinem Erfassungsbereich eingerichtet sein. Bei einer Detektion eines Schienenfahrzeugs kann ein Zuganwesenheitssignal ausgesendet werden. Das Zugdetektionsempfangsmodul 102 ist eingerichtet zumindest zum Empfangen des Zuganwesenheitssignals. Ein Empfangen eines Zuganwesenheitssignals umfasst insbesondere auch das Nicht-Empfangen eines Zugabwesenheitssignals, wie bereits beschrieben wurde.

Die erste Balise ist in dem bestimmten Schienenbereich angeordnet und kann insbesondere zumindest zur Detektion eines balisenfähigen Schienenfahrzeugs eingerichtet sein. Insbesondere kann bei einer Anregung der ersten Balise durch ein Balisenlesegerät eines balisenfähigen Schienenfahrzeugs ein Balisenanregungssignal ausgesendet werden. Das Balisenempfangsmodul 104 ist eingerichtet zumindest zum Empfangen des Balisenanregungssignals. Das Balisenempfangsmodul 104 kann über ein (drahtloses und/oder drahtgebundenes) Datennetz 114 mit der ersten Balise zumindest mittelbar kommunikativ verbindbar sein.

Zum Überwachen der Zustände umfasst die Überwachungsvorrichtung 100 ferner mindestens ein Bestimmungsmodul 106 und vorzugsweise mindestens ein Feststellungsmodul 108. Diese Module können auch durch eine gemeinsame Auswerteeinrichtung gebildet sein.

Wie zu erkennen ist, ist das Bestimmungsmodul 106 funktional mit den Empfangsmodulen 102, 104 gekoppelt. Das Bestimmungsmodul 106 ist eingerichtet zum Bestimmen, ob das Balisenanregungssignal und/oder das Zuganwesenheitssignal empfangen werden. Grundsätzlich sind die Fälle denkbar, dass kein Detektionssignal empfangen wird, nur ein Detektionssignal empfangen wird (insbesondere nur ein Zuganwesenheitssignal) oder beide Detektionssignale empfangen werden.

Zum Bestimmen, welcher der genannten Fälle vorliegt, ist ein Synchronizitätskriterium vorgegeben**.** Das Synchronizitätskriterium gibt an, wann beide Detektionssignale empfangen werden und wann insbesondere nur ein Detektionssignal empfangen wird.

Das Synchronizitätskriterium gibt an, dass das nur dann bestimmt wird, dass das Balisenanregungssignal und das Zuganwesenheitssignal empfangen werden, wenn diese zur gleichen Zeit durch die Empfangsmodule empfangen werden. Werden beispielsweise zuerst ein Balisenanregungssignal und danach ein Zuganwesenheitssignal empfangen, wird jeweils bestimmt, dass nur ein Detektionssignal empfangen wird.

Das optionale Feststellungsmodul 108 kann zumindest eingerichtet sein zum Feststellen, dass ein nicht-balisenfähiges Schienenfahrzeug, also insbesondere ein nicht für die überwachte Schienenstrecke zulässiges Schienenfahrzeug, den bestimmten Schienenbereich passiert hat, wenn durch das Bestimmungsmodul 106 bestimmt wird, dass nur das Zuganwesenheitssignal empfangen wird, also insbesondere gleichzeitig kein Balisenanregungssignal empfangen wird.

Vorzugsweise zusätzlich kann das Feststellungsmodul 108 eingerichtet sein zumindest zum Feststellen, dass ein balisenfähiges Schienenfahrzeug den bestimmten Schienenbereich passiert hat, wenn bestimmt wird, dass das Zuganwesenheitssignal und das Balisenanregungssignal gleichzeitig empfangen werden.

Optional kann die Überwachungsvorrichtung 100 ein Steuermodul 112 umfassen. Das Steuermodul 112 kann eingerichtet sein zum Ansteuern, über ein Datennetz 118, mindestens einer Notfalleinrichtung (z.B. Weichensteuereinrichtung bzw. ansteuerbare Weiche, Gleissperre, Alarmgerät etc.) des Schienensystems bei einer Feststellung, dass ein nicht-balisenfähiges Schienenfahrzeug den bestimmten Schienenbereich passiert hat.

Die Figur 2 zeigt eine schematische Ansicht eines Schienensystems 230 gemäß der vorliegenden Anmeldung. Das Schienensystem 230 umfasst mindestens eine Überwachungsvorrichtung 200, welche insbesondere entsprechend dem Ausführungsbeispiel nach Figur 1 gebildet sein kann. Vorzugsweise kann die Überwachungsvorrichtung 200 in einer Stellwerksvorrichtung des Schienensystems 230 implementiert sein. Zur Vermeidung von Wiederholungen wird daher insbesondere auf die vorherigen Ausführungen verwiesen.

Das Schienensystem 230 kann insbesondere aus einer Vielzahl von Schienenstrecken 238, 240 in Form von Schienen 242 bzw. Gleisen 242 gebildet sein, die von Schienenfahrzeugen 244 bzw. Zügen 244 befahren werden können. Beispielhaft sind vorliegend zwei Schienenstrecken 238, 240 dargestellt, wobei sich die zweite Schienenstrecke 238, in Fahrtrichtung 254 gesehen, an die erste Schienenstrecke 240 anschließen kann.

Die erste Schienenstrecke 240 kann mit einem balisenbasierten Zugbeeinflussungssystem (insbesondere ein ETCS-System) und mit einem PZB-System (insbesondere ein Class-B Zugbeeinflussungssystem) ausgerüstet sein. Die zweite Schienenstrecke 238 kann nur mit einem balisenbasierten Zugbeeinflussungssystem (insbesondere ein ETCS-System) ausgerüstet sein. Mit anderen Worten ist ein Befahren der zweiten Schienenstrecke 238 nur mit balisenfähigen Schienenfahrzeugen 244 zulässig.

Ein balisenfähiges Schienenfahrzeug 244 kann insbesondere über ein Balisenlesegerät 246 und eine Fahrzeugsteuereinrichtung 252 verfügen, die eingerichtet ist zum Verarbeiten der ausgelesenen Balisendaten. Vorzugsweise kann das balisenfähige Schienenfahrzeug 244 ein ETCS-fähiges Fahrzeug 244 sein, insbesondere mit einem ETCS-Lesegerät 246 und einem EVC 252.

Ein Übergangsbereich 258 von der ersten Schienenstrecke 240 auf die zweite Schienenstrecke 238 kann als Level-Wechsel-Bereich 258 bezeichnet werden. Ein solcher Bereich 258 ist ein Schienenbereich 258, in dem ein Wechsel von einem Zugbeeinflussungssystem auf ein anderes Zugbeeinflussungssystem stattfindet. Vorliegend meint dies, dass ein Zugbeeinflussungssystem-Wechsel von einem PZB-System auf ein balisenbasiertes System erfolgt, wie ein ETCS-System.

Vorzugsweise in diesem Übergangsbereich 258 ist ein bestimmter Schienenbereich 236 vorgesehen, in dem zumindest eine erste Balise 232 und ein Zuganwesenheitssensor 234 angeordnet sind. Der bestimmte Schienenbereich 236 ist insbesondere definiert durch den maximalen Abstand der genannten Elemente zueinander und kann vorzugsweise zumindest geringer als 100 m sein, besonders bevorzugt zumindest geringer als 50 m. Anders ausgedrückt können erste Balise 232 und Zuganwesenheitssensor 234 benachbart zueinander angeordnet sein, insbesondere in einem Übergangsbereich 258.

Das Schienensystem 230 kann insbesondere die erste Balise 232 und den Zuganwesenheitssensor 234 umfassen. Ferner kann das Schienensystem 230 eine der ersten Balise 232 zugeordnete Balisensteuervorrichtung 250 umfassen. Die Balisensteuervorrichtung 250 ist insbesondere eingerichtet zum Detektieren einer Anregung der ersten Balise 232 durch das Balisenlesegerät 246. Die Anregung kann insbesondere eine induktive Anregung sein. Eine Anregung der ersten Balise 232 durch das Balisenlesegerät 246 kann insbesondere durch Detektieren einer Änderung der Impedanz des Balisenanschlusses der ersten Balise 232 erfasst werden.

Die Balisensteuervorrichtung 232 ist insbesondere zum Aussenden des Balisenanregungssignals bei der Detektion der Anregung der ersten Balise 232 vorgesehen. Wie zu erkennen ist, ist die Überwachungsvorrichtung 200 mittelbar, insbesondere über die Balisensteuervorrichtung 232, mit der ersten Balise 232 kommunikativ verbindbar.

Durch die benachbarte Anordnung der ersten Balise 232 zu dem Zuganwesenheitssensor 234 wird insbesondere ermöglicht, dass aus dem Empfangen nur von dem Zuganwesenheitssignal abgeleitet werden kann, dass das den bestimmten Schienenbereich 236 passierte Schienenfahrzeug ein nicht-balisenfähiges Schienenfahrzeug ist.

Ferner umfasst das Schienensystem 230 optional mindestens eine zweite Balise 256 und/oder mindestens eine Notfalleinrichtung 248.

Die zweite Balise 256 ist in Fahrtrichtung 254 gesehen vor der ersten Balise 232 angeordnet. Vorzugsweise kann die zweite Balise 256 eine Festdaten-Balise 256 sein, welche als Dateninhalt zumindest den Abstand zur ersten Balise 232 gespeichert haben kann. Bei einer Überfahrung der zweiten Balise 256 kann das Balisenlesegerät 246 den Dateninhalt auslesen. Die erste Balise 232 kann eine Transparentdaten-Balise 232 sein. Anders ausgedrückt, kann die erste Balise 232 vorzugsweise eine ohnehin vorgesehene Balise 232 mit Balisensteuervorrichtung 250 sein. Bei Varianten der Anmeldung kann auch eine speziell für die Detektion eines balisenfähigen Schienenfahrzeugs 244 angeordnete Balise zum Einsatz kommen.

Vorzugsweise kann die zweite Balise 256 einen Level-Wechsel mitteilen. Das Stellwerk sendet über die erste Balise 232 an das Fahrzeug daraufhin die Fahrerlaubnis (z. B. Movement Authority (MA)) für den nachfolgenden Streckenabschnitt.

Die Notfalleinrichtung 248 kann insbesondere eine Weiche mit einer Weichensteuereinrichtung 248 sein. Die Weiche ist insbesondere in Fahrtrichtung des detektierten Fahrzeugs 244 hinter dem bestimmten Schienenbereich 236 angeordnet. Insbesondere kann die Weichensteuereinrichtung 248 derart angesteuert werden, dass das Schienenfahrzeug 244 auf eine andere Schienenstrecke bzw. ein anderes Gleis geleitet wird, wie ein Abstellgleis, wenn festgestellt wird, dass das Schienenfahrzeug 244 ein nicht-balisenfähiges Schienenfahrzeug 244 ist.

Wie bereits beschrieben wurde, ist ein Synchronizitätskriterium vorgegeben, definiert, dass nur dann festgestellt werden kann, dass das Schienenfahrzeug ein balisenfähiges Fahrzeug ist, wenn bestimmt wird, dass Balisenanregungssignal und Zuganwesenheitssignal gleichzeitig empfangen werden. Dies wird nachfolgend mit Hilfe der Figur 7, die ein beispielhaftes Zeitdiagramm zeigt, näher erläutert.

Insbesondere ist erkannt worden, dass aufgrund der Dimensionen eines Schienenfahrzeugs, insbesondere eines Triebfahrzeugs, und der Ausgestaltung eines Zuganwesenheitssensors sich ein Schienenfahrzeug insbesondere für eine Zeitdauer T₁ in dem Erfassungsbereich des Zuganwesenheitssensors befinden kann. Insbesondere kann zum Zeitpunkt t₁ ein Erreichen des Erfassungsbereichs des Zuganwesenheitssensors durch das Schienenfahrzeug und zum Zeitpunkt t₂ ein Verlassen des Erfassungsbereichs des Zuganwesenheitssensors durch das Schienenfahrzeug detektiert werden.

Wie bereits beschrieben wurde, kann während dieser Erfassungszeitdauer T₁ kontinuierlich das Zuganwesenheitssignal ausgesendet werden. Die Überwachungsvorrichtung empfängt im vorliegenden Beispiel während der Erfassungszeitdauer T₁ kontinuierlich das Zuganwesenheitssignal. Grundsätzlich kann dies auch das Senden zweier Signale, wie ein Start- und ein Endsignal oder das Ausbleiben eines ansonsten gesendeten Nicht-Anwesenheitssignals oder dergleichen umfassen, wie bereits beschrieben wurde.

Beispielhaft ist der Fall dargestellt, dass zum Zeitpunkt t₃ vorliegend ein Balisenanregungssignal durch die Überwachungsvorrichtung empfangen wird, also insbesondere zeitgleich zu dem Zuganwesenheitssignal. In einem solchen Fall bestimmt das Bestimmungsmodul, dass das Zuganwesenheitssignal und das Balisenanregungssignal (technisch gleichzeitig, also entsprechend dem Synchronizitätskriterium) empfangen werden.

Wenn hingegen nicht zum Zeitpunkt t₃, sondern zum Zeitpunkt t₄ ein Balisenanregungssignal durch die Überwachungsvorrichtung empfangen wird, dann wird das Balisenanregungssignal nicht während des Empfangs des Zuganwesenheitssignals empfangen, also nicht gleichzeitig. In einem solchen Fall bestimmt das Bestimmungsmodul, dass nur das Zuganwesenheitssignal empfangen wird (und nicht das Zuganwesenheitssignal und das Balisenanregungssignal gleichzeitig, also entsprechend dem Synchronizitätskriterium).

Insbesondere können die erste Balise und der Zuganwesenheitssensor derart zueinander angeordnet sein, dass sichergestellt ist, dass bei einem Schienenfahrzeug mit Balisenlesegerät stets eine Anregung der ersten Balise erfolgt, währenddessen sich das Schienenfahrzeug im Erfassungsbereich des Zuganwesenheitssensors befindet.

Die Figuren 3 bis 5 zeigen Ausführungsbeispiele von Schienensystemen 330, 430, 530 gemäß der vorliegenden Anmeldung, bei denen eine entsprechende Anordnung erfolgt, insbesondere wenn sämtliche Dimensionsangaben gemeinsam erfüllt werden. Es sei angemerkt, dass zu Gunsten einer besseren Übersicht auf die Darstellung einer Überwachungsvorrichtung verzichtet wurde. Ferner wird zur Vermeidung von Wiederholungen auf die vorherigen Ausführungen zu den Figuren 1, 2 und 7 verwiesen.

In den Figuren 3 bis 5 ist als Zuganwesenheitssensor 334 ein Achszählerkreis 334 vorgesehen. Die nachfolgenden Ausführungen lassen sich jedoch auch auf andere Zuganwesenheitssensoren, wie Lichtschranken, Gleichstromkreissensor etc. übertragen.

Der dargestellte Achszählerkreis 334 umfasst einen ersten Achszähler 360 und einen zweiten Achszähler 362. In diesem Fall bezeichnet der erste Achszähler 360 den Achszähler, der in Fahrtrichtung 354 gesehen von dem zweiten Achszähler 362 angeordnet ist. Zwischen den Achszählern 360, 362 ist vorzugsweise die erste Balise 332 angeordnet.

Ein Achszähler 360, 362 kann mindestens einen berührungsfrei arbeitenden elektromagnetischen Impulsgeber umfassen und insbesondere an der Außen- und Innenseite oder nur an der Innenseite einer Schiene 342 angeordnet sein. Ein den Impulsgeber passierendes Rad des Schienenfahrzeugs 344 erzeugt insbesondere einen elektrischen Impuls, der von einem (elektronisch arbeitenden) Zählwerk erfasst werden kann. Ein Zuganwesenheitssignal kann insbesondere zumindest so lange ausgesendet werden, solange für den ersten Achszähler (wenn nur ein Impulszähler vorhanden ist) zumindest ein Impuls mehr erfasst wird, als für den zweiten Achszähler (wenn nur ein Impulszähler vorhanden ist) (vgl. auch Fig. 7), also sich das Schienenfahrzeug mit wenigstens einer Achse im Erfassungsbereich des Achszählerkreises befindet.

Wie aus der Figur 3 zu erkennen ist, ist ein Schienenfahrzeug 344 insbesondere in Form eines Triebfahrzeugs 344 dargestellt, das mit einem Balisenlesegerät 346 ausgestattet ist. Um den vorbeschriebenen gleichzeitigen Empfang entsprechend einem Synchronisationskriterium in sicherer Weise zu ermöglichen, sollte vorzugsweise das Schienenfahrzeug 344 mit der ersten Achse 366 (das Bezugszeichen 364 bezeichnet die zweite, in Fahrtrichtung hinter der ersten Achse 366 gelegene Achse) in den Achszählerkreis 334 eingefahren sein (also den ersten Achszähler 360 erreicht haben), wenn das Balisenlesegerät 346 die erste Balise 332 anregt und insbesondere Daten durch die erste Balise empfängt. Allgemein ausgedrückt, das Schienenfahrzeug sollte bereits im Erfassungsbereich des Zuganwesenheitssensors sein, wenn die erste Balise angeregt wird.

Wenn das Balisenlesegerät 346, wie in der Figur 3 dargestellt, im vorderen Fahrzeugüberhang des Schienenfahrzeugs 344 angeordnet ist, sollte der Abstand X₂ zwischen dem ersten Achszähler 360 und der ersten Balise 332 (in Fahrtrichtung 354 gesehen) zumindest größer als 1 m sein, vorzugsweise größer als 2 m. Dies beruht insbesondere auf der Annahme, dass der Abstand X₁ maximal 1 m beträgt und die folgende 1. Bedingung erfüllt sein sollte: ${X}_{2} \geq {X}_{1} .$

Mit Blick auf die Figur 4 ist insbesondere erkannt worden, dass ein Schienenfahrzeug 446 (insbesondere ein Triebfahrzeug 446), das mit einem Balisenlesegerät 446 ausgestattet ist, noch im Achszählerkreis sein sollte (also mit der ersten Achse 366 vor dem zweiten Achszähler 362), wenn die erste Balise angeregt wird. Allgemein ausgedrückt, dass Schienenfahrzeug sollte noch im Erfassungsbereich des Zuganwesenheitssensors sein, wenn die erste Balise angeregt wird. Bei dem Fall nach Figur 3 ist dies (immer) der Fall.

Das Balisenlesegerät 446 kann jedoch auch zwischen den Achsen 464, 466 des Schienenfahrzeugs 444 angeordnet sein, wie in Figur 4 dargestellt. Wenn das Balisenlesegerät 446 nicht im vorderen Fahrzeugüberhang des Schienenfahrzeugs 444 angeordnet ist, sondern zwischen den Fahrzeugachsen 464, 466, sollte der Abstand X₄ zwischen dem zweiten Achszähler 462 und der ersten Balise 432 (in Fahrtrichtung 454 gesehen) zumindest größer als 13 m sein, vorzugsweise größer als 15 m. Dies gilt insbesondere, wenn angenommen wird, dass die Fahrzeuglänge des Schienenfahrzeugs 444 höchstens 30 m beträgt. Dies beruht insbesondere auf der Annahme, dass der Abstand X₃ maximal 13 m (aufgrund der angenommenen maximalen Fahrzeuglänge) beträgt und die folgende 2. Bedingung erfüllt sein sollte: ${X}_{4} \geq {X}_{3} .$

Darüber hinaus ist insbesondere erkannt worden, dass ein Schienenfahrzeug 544, wie in Figur 5 dargestellt, mit der ersten Achse 566 noch im Achszählerkreis 534 sein sollte, wenn die zweite Achse 564 in den Achszählerkreis 534 einfährt. Daher sollte der Achszählerabstand X₆ zwischen dem ersten Achszähler 560 und dem zweiten Achszähler 562 zumindest größer als 26 m (und kleiner als 50 m) sein, bevorzugt zwischen 28 m und 40 m liegen. Dies beruht insbesondere auf der Annahme, dass der Abstand X₅ maximal 26 m (aufgrund der angenommenen maximalen Fahrzeuglänge von 30 m) beträgt und die folgende 3. Bedingung erfüllt sein sollte: ${X}_{6} \geq {X}_{5} .$

Besonders bevorzugt werden der Zuganwesenheitssensors und die ersten Balise derart zueinander angeordnet, dass sämtliche Bedingungen 1. bis 3. erfüllt sind.

Die Figur 6 zeigt ein Diagramm eines Ausführungsbeispiels eines Verfahrens gemäß der vorliegenden Anmeldung. Das Verfahren dient zum Überwachen eines Schienensystems, insbesondere eines zuvor beschriebenen Schienensystems. Dies meint insbesondere, dass ein Überwachen des Zustands eines Zuganwesenheitssensors (z.B. Schienenfahrzeug vorhanden oder nicht vorhanden) und des Zustands einer ersten Balise (z.B. angeregt oder nicht angeregt) erfolgt.

In einem ersten Schritt 601 erfolgt ein Bestimmen, ob ein Zuganwesenheitssignal von mindestens einem in einem bestimmten Schienenbereich des Schienensystems angeordneten Zuganwesenheitssensor und/oder ein Balisenanregungssignal einer ersten in dem bestimmten Schienenbereich angeordneten Balise ( entsprechend einem Synchronizitätskriterium) durch eine Überwachungsvorrichtung empfangen werden, wie zuvor beschrieben wurde.

Das Zuganwesenheitssignal kann bei (insbesondere während der) Detektion einer Anwesenheit eines Schienenfahrzeugs durch den Zuganwesenheitssensor ausgesendet werden und/oder das Balisenanregungssignal kann bei einer Anregung der ersten Balise durch ein Balisenlesegerät eines Schienenfahrzeugs ausgesendet werden.

In einem weiteren Schritt 602 erfolgt ein Feststellen, dass ein nicht-balisenfähiges Schienenfahrzeug den bestimmten Schienenbereich passiert hat (bzw. passiert), wenn in Schritt 601 bestimmt wird, dass nur das Zuganwesenheitssignal empfangen wird (also ein Zuganwesenheitssignal und ein Balisenanregungssignal nicht entsprechend dem Synchronizitätskriterium empfangen werden, wie bereits beschrieben wurde).

In Schritt 603 kann ein Feststellen erfolgen, dass ein balisenfähiges Schienenfahrzeug den bestimmten Schienenbereich passiert hat, wenn in Schritt 601 bestimmt wird, dass das Zuganwesenheitssignal und das Balisenanregungssignal empfangen werden. Eine entsprechende Information kann beispielsweise zur weiteren Verarbeitung an eine weitere Verarbeitungseinheit weitergeleitet werden, zur Anzeige gebracht werden etc.

Optional kann in Schritt 604 ein Ansteuern, durch ein Steuermodul, mindestens einer Notfalleinrichtung des Schienensystems bei einer Feststellung in Schritt 602 erfolgen, dass ein nicht-balisenfähiges Schienenfahrzeug den bestimmten Schienenbereich passiert hat.

Darüber hinaus ist der Fall denkbar, dass zwar das Zuganwesenheitssignal und das Balisenanregungssignal empfangen werden, jedoch das Schienenfahrzeug über kein funktionsfähiges EVC verfügt. In diesem Fall ist insbesondere die Fahrzeugsteuereinrichtung des Schienenfahrzeugs eingerichtet, den Fehlerfall zu erkennen und ggf. Maßnahmen einzuleiten, wie einen Nothalt, ein Informieren des Fahrzeugführers etc.

Das insbesondere computer-implementierte Verfahren kann insbesondere durch die zuvor beschriebene Überwachungsvorrichtung ausgeführt werden.

Anmeldungsgemäß ist insbesondere eine Kombination von Balise und Achszählerkreis (bzw. ein anderer Sensor) und eine Analyse von deren Belegung vorgesehen: Wenn der Achszählkreis belegt ist, Auswerten z.B. durch das Stellwerk, ob die Balise gleichzeitig angeregt wurde. Wenn dies der Fall ist, handelt es sich insbesondere um ein balisenfähiges Fahrzeug

Gemäß der Anmeldung können beispielhaft folgende Fälle unterschieden werden:
Fall 1: Fahrzeug ist balisenfähig und verfügt über einen funktionsfähigen EVC und die Priorität der Zugbeeinflussungssysteme ist ein ETCS-Level (1, 2, 3).
   - Der Achszählkreis ist belegt, und gleichzeitig wird die erste Balise über das Balisenlesegerät des Fahrzeugs angeregt.
   - Die erste Balise versendet in der Folge an das Fahrzeug eine Movement Authority (MA) [ETCS Level 1]. Im Falle ETCS-Level 2/3 würde eine Einwahlaufforderung an das RBC (Radio Block Centre (RBC, deutsch ETCS-Streckenzentrale)) erfolgen, und bei Bestätigung wird die MA via RBC an das Fahrzeug versendet.
   - Das Fahrzeug fährt in den ETCS-geführten Streckenabschnitt ein.
   - Analyse der Belegungsdaten durch die Überwachungsvorrichtung. Resultat: Kein Eingreifen (durch das Stellwerk) notwendig.
Fall 2 (Fehlerfall): Fahrzeug ist balisenfähig, verbleibt aber durch einen nicht erfolgten Level-Wechsel unter Überwachung des Class-B Zugbeeinflussungssystems (in Deutschland PZB).
   - Der Achszählkreis ist belegt, und gleichzeitig wird die erste Balise über das Balisenlesegerät des Fahrzeugs angeregt.
   - Die erste Balise versendet in der Folge an das Fahrzeug eine Movement Authority (MA). [ETCS Level 1]. Im Falle ETCS-Level 2/3 würde eine Einwahlaufforderung an das RBC erfolgen, und bei Bestätigung wird die MA via RBC an das Fahrzeug versendet.
   - Das Fahrzeug verarbeitet in diesem Fehlerfall die gesendete MA nicht. Die vom Fahrzeug eingeleiteten Maßnahmen hängen von der Projektierung der fahrzeugseitigen ETCS-Lösung ab.
Fall 3: Fahrzeug ist nicht balisenfähig (d.h., das Fahrzeug verfügt über kein oder kein funktionsfähiges Balisenlesegerät)
   - Der Achszählkreis ist belegt, aber die erste Balise wird nicht angeregt.
   - Analyse der Belegungsdaten durch die Überwachungsvorrichtung. Resultat: Eingreifen (durch das Stellwerk) notwendig.
   - Das Stellwerk leitet insbesondere die notwendigen Maßnahmen zur Verhinderung der Einfahrt in eine ETCS-only-ausgerüstete Strecke ein.

## Patentansprüche

1. Überwachungsvorrichtung (100, 200) für ein Schienensystem (230, 330, 430, 530), insbesondere für eine nur mit einem balisenbasierten Zugbeeinflussungssystem ausgerüstete Schienenstrecke (238, 338, 438, 538) des Schienensystems (230, 330, 430, 530), umfassend:
- ein Zugdetektionsempfangsmodul (102, 202), eingerichtet zum Empfangen eines Zuganwesenheitssignals von mindestens einem in einem bestimmten Schienenbereich (236, 336, 436, 536) des Schienensystems (230, 330, 430, 530) angeordneten Zuganwesenheitssensor (234, 334, 434, 534),
- ein Balisenempfangsmodul (104, 204), eingerichtet zum Empfangen eines Balisenanregungssignals einer ersten in dem bestimmten Schienenbereich (236, 336, 436, 536) angeordneten Balise (232, 332, 432, 532) und
- mindestens ein Bestimmungsmodul (106, 206), eingerichtet zum Bestimmen, ob das Balisenanregungssignal und/oder das Zuganwesenheitssignal empfangen werden,
- wobei die Überwachungsvorrichtung (100, 200) mindestens ein Feststellungsmodul (108, 208) umfasst, eingerichtet zumindest zum Feststellen, dass ein nicht-balisenfähiges Schienenfahrzeug (244, 344, 444, 544) den bestimmten Schienenbereich (236, 336, 436, 536) passiert hat, wenn bestimmt wird, dass nur das Zuganwesenheitssignal empfangen wird,
- wobei das Feststellungsmodul (108, 208) eingerichtet ist zumindest zum Feststellen, dass ein balisenfähiges Schienenfahrzeug (244, 344, 444, 544) den bestimmten Schienenbereich (236, 336, 436, 536) passiert hat, wenn bestimmt wird, dass das Zuganwesenheitssignal und das Balisenanregungssignal empfangen werden,
**dadurch gekennzeichnet, dass**
- das Bestimmungsmodul (106, 206) eingerichtet ist zum Bestimmen, ob das Balisenanregungssignal und das Zuganwesenheitssignal empfangen werden, basierend auf einem Synchronizitätskriterium, wobei das Synchronizitätskriterium festlegt, dass das Balisenanregungssignal und das Zuganwesenheitssignal innerhalb eines bestimmten Zeitfensters empfangen werden müssen, wobei vorgesehen ist, dass das Balisenanregungssignal zumindest dann empfangen werden muss, wenn auch das Zuganwesenheitssignal empfangen wird, und wobei nur wenn beide Signale zur gleichen Zeit empfangen werden, bestimmt wird, dass ein Balisenanregungssignal und ein Zuganwesenheitssignal empfangen werden, und wenn das nicht der Fall ist, bestimmt wird, dass nur das Zuganwesenheitssignal empfangen wird.

2. Überwachungsvorrichtung (100, 200) nach Anspruch 1, **dadurch**
**gekennzeichnet, dass**
- die Überwachungsvorrichtung (100, 200) mindestens ein Steuermodul (112, 212) umfasst, eingerichtet zum Ansteuern mindestens einer Notfalleinrichtung (248) des Schienensystems (230, 330, 430, 530) bei einer Feststellung, dass ein nicht-balisenfähiges Schienenfahrzeug (244, 344, 444, 544) den bestimmten Schienenbereich (236, 336, 436, 536) passiert hat,
- wobei die Notfalleinrichtung (248) insbesondere eine Weichensteuereinrichtung (248) des Schienensystems (230, 330, 430, 530) ist.

3. Stellwerksvorrichtung (110), umfassend mindestens eine Überwachungsvorrichtung (100, 200) nach einem der Ansprüche 1 bis 2.

4. Schienensystem (230, 330, 430, 530), umfassend:
- mindestens eine Überwachungsvorrichtung (100, 200) nach einem der Ansprüche 1 bis 2,
- mindestens einen in dem bestimmten Schienenbereich (236, 336, 436, 536) angeordneten Zuganwesenheitssensor (234, 334, 434, 534), und
- mindestens eine erste in dem bestimmten Schienenbereich (236, 336, 436, 536) angeordnete Balise (232, 332, 434, 532),
- wobei der Zuganwesenheitssensor (234, 334, 434, 534) und die erste Balise (232, 332, 434, 532) kommunikativ mit der Überwachungsvorrichtung (100, 200) verbindbar sind.

5. Schienensystem (230, 330, 430, 530) nach Anspruch 4, **dadurch**
**gekennzeichnet, dass**
- das Schienensystem (230, 330, 430, 530) mindestens eine Balisensteuervorrichtung (250, 350, 450, 550) umfasst, die mit der ersten Balise (232, 332, 434, 532) kommunikativ verbindbar ist,
- wobei die Balisensteuervorrichtung (250, 350, 450, 550) eingerichtet ist zum Detektieren einer Anregung der ersten Balise (232, 332, 434, 532) durch ein Balisenlesegerät (246, 346, 446, 546) eines Schienenfahrzeugs (244, 344, 444, 544), und
- wobei die Balisensteuervorrichtung (250, 350, 450, 550) eingerichtet ist zum Aussenden des Balisenanregungssignals bei einer Detektion einer Anregung der ersten Balise (232, 332, 434, 532).

6. Schienensystem (230, 330, 430, 530) nach Anspruch 5, **dadurch**
**gekennzeichnet, dass**
- die Balisensteuervorrichtung (250, 350, 450, 550) eingerichtet ist zum Detektieren der Anregung der ersten Balise (232, 332, 434, 532) durch ein Detektieren einer Änderung der Impedanz des Balisenanschlusses der ersten Balise,
- wobei ein Erfassen einer Änderung der Impedanz ein Vergleichen mit einem Impedanzkriterium umfasst.

7. Schienensystem (230, 330, 430, 530) nach einem der Ansprüche 4 bis 6, **dadurch gekennzeichnet, dass**
- der mindestens eine Zuganwesenheitssensor (234, 334, 434, 534) mindestens ein Achszählerkreis (234, 334, 434, 534) ist.

8. Schienensystem (230, 330, 430, 530) nach Anspruch 7, **dadurch**
**gekennzeichnet, dass**
- der Achszählerkreis (234, 334, 434, 534) einen ersten Achszähler (360, 460, 560) und einen von dem ersten Achszähler (360, 460, 560) beabstandeten zweiten Achszähler (362, 462, 562) umfasst,
- wobei die erste Balise (232, 332, 434, 532) zwischen dem ersten Achszähler (360, 460, 560) und dem zweiten Achszähler (362, 462, 562) angeordnet ist.

9. Schienensystem (230, 330, 430, 530) nach Anspruch 8, **dadurch**
**gekennzeichnet, dass**
- der Achszählerabstand zwischen dem ersten Achszähler (360, 460, 560) und dem zweiten Achszähler (362, 462, 562) zumindest größer als 26 m ist, bevorzugt zwischen 28 m und 40 m liegt,
und/oder
- der Abstand zwischen dem ersten Achszähler (360, 460, 560) und der ersten Balise (232, 332, 434, 532) zumindest größer als 1 m ist, vorzugsweise größer als 2 m,
und/oder
- der Abstand zwischen dem zweiten Achszähler (362, 462, 562) und der ersten Balise (232, 332, 434, 532) zumindest größer als 13 m ist, vorzugsweise größer als 15 m.

10. Schienensystem (230, 330, 430, 530) nach einem der Ansprüche 4 bis 9, **dadurch gekennzeichnet, dass**
- das Schienensystem (230, 330, 430, 530) mindestens eine zweite in Fahrtrichtung eines Schienenfahrzeugs (244, 344, 444, 544) vor der ersten Balise (232, 332, 434, 532) angeordnete Balise (256) umfasst.

11. Verfahren zum Überwachen eines Schienensystems nach einem der Ansprüche 4 bis 10, umfassend:
- Bestimmen, ob ein Zuganwesenheitssignal von mindestens einem in einem bestimmten Schienenbereich (236, 336, 436, 536) des Schienensystems (230, 330, 430, 530) angeordneten Zuganwesenheitssensor (234, 334, 434, 534) und ein Balisenanregungssignal einer ersten in dem bestimmten Schienenbereich (236, 336, 436, 536) angeordneten Balise (232, 332, 434, 532) entsprechend einem Synchronizitätskriterium durch eine Überwachungsvorrichtung (100, 200) empfangen werden, und
- Feststellen, dass ein nicht-balisenfähiges Schienenfahrzeug (244, 344, 444, 544) den bestimmten Schienenbereich (236, 336, 436, 536) passiert hat, wenn bestimmt wird, dass nur das Zuganwesenheitssignal empfangen wird.

12. Computerprogrammprodukt umfassend Befehle, die bei der Ausführung des Programms durch einen Computer diesen veranlassen, das Verfahren nach Anspruch 11 auszuführen.

## Claims

1. Monitoring device (100, 200) for a rail system (230, 330, 430, 530), in particular for a rail route (238, 338, 438, 538) of the rail system (230, 330, 430, 530) that is equipped only with a balise-based train control system, comprising:
- a train detection receiver module (102, 202) configured to receive a train presence signal from at least one train presence sensor (234, 334, 434, 534) located in a defined rail area (236, 336, 436, 536) of the rail system (230, 330, 430, 530),
- a balise receiver module (104, 204) configured to receive a balise excitation signal of a first balise (232, 332, 432, 532) arranged in the defined rail area (236, 336, 436, 536), and
- at least one determination module (106, 206) configured to determine if the balise excitation signal and/or the train presence signal are received,
- wherein the monitoring device (100, 200) comprises at least one detection module (108, 208) configured to at least determine that a non-balise-capable rail vehicle (244, 344, 444, 544) has passed the defined rail area (236, 336, 436, 536) if it is determined that only the train presence signal is received,
- wherein the detection module (108, 208) is configured to detect that a balise-capable rail vehicle (244, 344, 444, 544) has passed the defined rail area (236, 336, 436, 536) if it is determined that the train presence signal and the balise excitation signal are received,
**characterized in that**
the determining module (106, 206) is configured to determine whether the balise excitation signal and the train presence signal are received, based on a synchronism criterion, wherein the synchronism criterion specifies that the balise excitation signal and the train presence signal must be received within a specific time window, wherein it is provided that the balise excitation signal must be received at least when the train presence signal is also received, and wherein only if both signals are received at the same time is it determined that a balise excitation signal and a train presence signal are received, and if that is not the case, it is determined that only the train presence signal is received.

2. Monitoring device (100, 200) according to claim 1, **characterized in that** the monitoring device (100, 200) comprises at least one control module (112, 212) configured to control at least one emergency equipment (248) of the rail system (230, 330, 430, 530) upon detecting that a non-balise-capable rail vehicle (244, 344, 444, 544) has passed the defined rail area (236, 336, 436, 536),
- wherein the emergency equipment (248) is in particular a switch control device (248) of the rail system (230, 330, 430, 530).

3. Signal box device (110) comprising at least one monitoring device (100, 200) according to one of claims 1 to 2.

4. Rail system (230, 330, 430, 530), comprising:
- at least one monitoring device (100, 200) according to one of claims 1 to 2,
- at least one train presence sensor (234, 334, 434, 534) arranged in the defined rail area (236, 336, 436, 536), and
at least one first balise (232, 332, 434, 532) arranged in the defined rail area (236, 336, 436, 536),
- wherein the train presence sensor (234, 334, 434, 534) and the first balise (232, 332, 434, 532) are communicatively connectable to the monitoring device (100, 200).

5. Rail system (230, 330, 430, 530) according to claim 4, **characterized in that**
- the rail system (230, 330, 430, 530) comprises at least one balise control device (250, 350, 450, 550) that is communicatively connectable to the first balise (232, 332, 434, 532),
- wherein the balise control device (250, 350, 450, 550) is configured to detect an excitation of the first balise (232, 332, 434, 532) by a balise reader (246, 346, 446, 546) of a rail vehicle (2 44, 344, 444, 544), and
- wherein the balise control device (250, 350, 450, 550) is configured to transmit the balise excitation signal upon detection of an excitation of the first balise (232, 332, 434, 532).

6. Rail system (230, 330, 430, 530) according to claim 5, **characterized in that**
- the balise control device (250, 350, 450, 550) is configured to detect the excitation of the first balise (232, 332, 434, 532) by detecting a change of the impedance of the balise terminal of the first balise,
- wherein detecting a change in the impedance comprises a comparing to an impedance criterion.

7. Rail system (230, 330, 430, 530) according to any one of claims 4 to 6,
**characterized in that**
- the at least one train presence sensor (234, 334, 434, 534) is at least one axle counter circuit (234, 334, 434, 534).

8. Rail system (230, 330, 430, 530) according to claim 7, **characterized in that**
- the axle counter circuit (234, 334, 434, 534) comprises a first axle counter (360, 460, 560) and a second axle counter (362, 462, 562) spaced apart from the first axle counter (360, 460, 560),
- wherein the first balise (232, 332, 434, 532) is arranged between the first axle counter (360, 460, 560) and the second axle counter (362, 462, 562).

9. Rail system (230, 330, 430, 530) according to claim 8, **characterized in that**
- the axle counter distance between the first axle counter (360, 460, 560) and the second axle counter (362, 462, 562) is at least greater than 26 m, preferably between 28 m and 40 m,
and/or
- the distance between the first axle counter (360, 460, 560) and the first balise (232, 332, 434, 532) is at least greater than 1 m, preferably greater than 2 m, and/or
- the distance between the second axle counter (362, 462, 562) and the first balise (232, 332, 434, 532) is at least greater than 13 m, preferably greater than 15 m.

10. Rail system (230, 330, 430, 530) according to one of claims 4 to 9, **characterized in that**
the rail system (230, 330, 430, 530) comprises at least one second balise (256) arranged in front of the first balise (232, 332, 434, 532) in the direction of travel of a rail vehicle (244, 344, 444, 544).

11. A method for monitoring a rail system according to any one of claims 4 to 10, comprising:
- determining a train presence signal from at least one train presence sensor (234, 334, 434, 534) arranged in a defined rail area (236, 336, 436, 536) of the rail system (230, 330, 430, 530) and a balise excitation signal from a first a balise (232, 332, 434, 532) arranged in the defined rail area (236, 336, 436, 536) in accordance with a synchronism criterion by a monitoring device (100, 200), and
- determining that a non-balise-capable rail vehicle (244, 344, 444, 544) has passed the determined rail area (236, 336, 436, 536) if it is determined that only the train presence signal is received.

12. Computer program product comprising instructions which, when the program is executed by a computer, cause the computer to carry out the method according to claim 11.

## Revendications

1. Dispositif de surveillance (100, 200) pour un système ferroviaire (230, 330, 430, 530), en particulier pour une ligne ferroviaire (238, 338, 438, 538) du système ferroviaire (230, 330, 430, 530) équipée seulement d'un système de contrôle de marche de trains basé sur des balises, comprenant :
- un module de réception de détection de train (102, 202), configuré pour recevoir un signal de présence de train d'au moins un capteur de présence de train (234, 334, 434, 534) disposé dans une zone ferroviaire déterminée (236, 336, 436, 536) du système ferroviaire (230, 330, 430, 530),
- un module de réception de balises (104, 204), configuré pour recevoir un signal d'excitation de balise d'une première balise (232, 332, 432, 532) disposée dans la zone ferroviaire déterminée (236, 336, 436, 536) et
- au moins un module de détermination (106, 206), configuré pour déterminer si le signal d'excitation de balise et/ou le signal de présence de train sont reçus,
- où le dispositif de surveillance (100, 200) comprend au moins un module de détection (108, 208), configuré au moins pour déterminer qu'un véhicule ferroviaire incapable d'utiliser des balises (244, 344, 444, 544) a franchi la zone ferroviaire déterminée (236, 336, 436, 536) lorsqu'il est déterminé que seul le signal de présence de train est reçu,
- où le module de détection (108, 208) est configuré au moins pour détecter qu'un véhicule ferroviaire capable d'utiliser des balises (244, 344, 444, 544) a franchi la zone ferroviaire déterminée (236, 336, 436, 536), losqu'il est déterminé que le signal de présence de train et le signal d'excitation de balise sont reçus, **caractérisé en ce que**
- le module de détermination (106, 206) est configuré pour déterminer si le signal d'excitation de balise et le signal de présence de train sont reçus, sur la base d'un critère de synchronisation, où le critère de synchronisation spécifie que le signal d'excitation de balise et le signal de présence de train doivent être reçus dans une fenêtre temporelle déterminée, où il est prévu que le signal d'excitation de balise doit être reçu au moins lorsque le signal de présence de train est également reçu, et que ce n'est que lorsque les deux signaux sont reçus en même temps qu'il est déterminé qu'un signal d'excitation de balise et un signal de présence de train sont reçus, et que si ce n'est pas le cas, il est déterminé que seul le signal de présence de train est reçu.

2. Dispositif de surveillance (100, 200) selon la revendication 1, **caractérisé en ce que**
- le dispositif de surveillance (100, 200) comprend au moins un module de commande (112, 212) configuré pour commander au moins un dispositif d'urgence (248) du système ferroviaire (230, 330, 430, 530) lorsqu'il est constaté qu'un véhicule ferroviaire (244, 344, 444, 544) incapable d'utiliser des balises a franchi la zone ferroviaire (236, 336, 436, 536) déterminée,
- où le dispositif d'urgence (248) est en particulier un dispositif de commande d'aiguillage (248) du système ferroviaire (230, 330, 430, 530).

3. Dispositif d'enclenchement (110), comprenant au moins un dispositif de surveillance (100, 200) selon l'une des revendications 1 à 2.

4. Système ferroviaire (230, 330, 430, 530) comprenant:
- au moins un dispositif de surveillance (100, 200) selon l'une des revendications 1 à 2,
- au moins un capteur de présence de train (234, 334, 434, 534) disposé dans la zone ferroviaire déterminée (236, 336, 436, 536), et
- au moins une première balise (232, 332, 434, 532) disposée dans la zone ferroviaire déterminée (236, 336, 436, 536),
- où le capteur de présence de train (234, 334, 434, 534) et la première balise (232, 332, 434, 532) sont reliables par communication au dispositif de surveillance (100, 200).

5. Système ferroviaire (230, 330, 430, 530) selon la revendication 4, **caractérisé en ce que**
- le système ferroviaire (230, 330, 430, 530) comprend au moins un dispositif de commande de balises (250, 350, 450, 550) qui est connectable à la première balise (232, 332, 434, 532) pour communiquer avec elle,
- où le dispositif de commande de balise (250, 350, 450, 550) est configuré pour détecter une excitation de la première balise (232, 332, 434, 532) par un lecteur de balise (246, 346, 446, 546) d'un véhicule ferroviaire (2 44, 344, 444, 544), et
- où le dispositif de commande de balise (250, 350, 450, 550) est configuré pour émettre le signal d'excitation de balise en cas de détection d'une excitation de la première balise (232, 332, 434, 532).

6. Système ferroviaire (230, 330, 430, 530) selon la revendication 5, **caractérisé en ce que**
- le dispositif de commande de balise (250, 350, 450, 550) est configuré pour détecter l'excitation de la première balise (232, 332, 434, 532) en détectant une modification de l'impédance de la connexion de balise de la première balise,
- où une détection d'un changement d'impédance comprenant une comparaison avec un critère d'impédance.

7. Système ferroviaire (230, 330, 430, 530) selon l'une des revendications 4 à 6, **caractérisé en ce que**
- l'au moins un capteur de présence de train (234, 334, 434, 534) est au moins un circuit compteur d'essieux (234, 334, 434, 534).

8. Système ferroviaire (230, 330, 430, 530) selon la revendication 7, **caractérisé en ce que**
- le circuit de comptage d'essieux (234, 334, 434, 534) comprend un premier compteur d'essieux (360, 460, 560) et un deuxième compteur d'essieux (362, 462, 562) espacé du premier compteur d'essieux (360, 460, 560),
- où la première balise (232, 332, 434, 532) est disposée entre le premier compteur d'essieux (360, 460, 560) et le deuxième compteur d'essieux (362, 462, 562).

9. Système ferroviaire (230, 330, 430, 530) selon la revendication 8, **caractérisé en ce que**
- la distance entre le premier compteur d'essieux (360, 460, 560) et le deuxième compteur d'essieux (362, 462, 562) est moins supérieure à 26 m, de préférence entre 28 m et 40 m,
et/ou
- la distance entre le premier compteur d'essieux (360, 460, 560) et la première balise (232, 332, 434, 532) est au moins supérieure à 1 m, de préférence supérieure à 2 m,
et/ou
- la distance entre le deuxième compteur d'essieux (362, 462, 562) et la première balise (232, 332, 434, 532) est au supérieure à 13 m, de préférence supérieure à 15 m.

10. Système ferroviaire (230, 330, 430, 530) selon l'une des revendications 4 à 9, **caractérisé en ce que**
- le système ferroviaire (230, 330, 430, 530) comprend au moins une deuxième balise (256) disposée devant la première balise (232, 332, 434, 532) dans le sens de marche d'un véhicule ferroviaire (244, 344, 444, 544).

11. Méthode de surveillance d'un système ferroviaire selon l'une des revendications 4 à 10, comprenant:
- déterminer si un signal de présence de train d'au moins un capteur de présence de train (234, 334, 434, 534) disposé dans une zone ferroviaire déterminée (236, 336, 436, 536) du système ferroviaire (230, 330, 430, 530) et un signal d'excitation de balise d'une première balisage (232, 332, 434, 532) disposé dans la zone ferroviaire déterminée (236, 336, 436, 536) sont reçus par un dispositif de surveillance (100, 200) selon un critère de synchronisation, et
- déterminer qu'un véhicule ferroviaire incapable d'utiliser des balises (244, 344, 444, 544) a franchi la zone ferroviaire déterminée (236, 336, 436, 536) lorsqu'il est déterminé que seul le signal de présence de train est reçu.

12. Programme informatique comprenant des instructions qui, lors de l'exécution du programme par un ordinateur, amènent celui-ci à exécuter le méthode selon la revendication 11.
